# EUROPÄISCHE PATENTSCHRIFT

(11) **EP 3 104 469 B1**
(45) Veröffentlichungstag und Bekanntmachung des Hinweises auf die Patenterteilung: **15.08.2018**
(21) Anmeldenummer: 16172539.5
(22) Anmeldetag: 01.06.2016
(51) Int. Cl.: H01R 13/6585, H01R 9/03, H01R 13/6582, H01R 13/506, H01R 24/56, H01R 13/6592, H01R 13/6589, H01R 13/58, H01R 13/6463

(54) **RUNDSTECKVERBINDER ZUR DATENÜBERTRAGUNG HOHER DATENRATEN**
CIRCULAR CONNECTOR FOR DATA TRANSMISSION OF HIGH DATA RATES
CONNECTEUR A FICHE CYLINDRIQUE DESTINE A LA TRANSMISSION DE DONNEES A HAUT DEBIT

(30) Priorität: 11.06.2015 DE 102015109311
(43) Veröffentlichungstag der Anmeldung: 14.12.2016
(73) Patentinhaber: PROVERTHA Connectors, Cables & Solutions GmbH, 75180 Pforzheim (DE)
(72) Erfinder: STAIB, Marco, 75217 Birkenfeld (DE)
(74) Vertreter: Staeger & Sperling Partnerschaftsgesellschaft mbB

(56) Entgegenhaltungen:
- EP-A1- 2 722 937
- EP-A2- 1 780 836
- WO-A1-2014/082623
- US-A1- 2006 035 514
- US-A1- 2012 034 809
- US-B1- 7 972 173

## Beschreibung

Die vorliegende Erfindung betrifft einen Rundsteckverbinder mit abgeschirmtem Anschlusskabel insbesondere zur Datenübertragung hoher Datenraten im Gigabitbereich gemäß dem Anspruch 1.

Die leitungsgebundene Datenübertragung nach dem Ethernet-Standard ist seit Jahren bekannt. Dabei kommen unterschiedlichste Kabel- und Steckverbindertypen zum Einsatz. Die Verwendung von Registration-Jack-Steckverbindern (z. B. RJ-45 Steckverbindern) und den international genormten M12-Steckverbindem in der Normungsreihe IEC 61076 ist dabei weit verbreitet.

Ethernet-Verbindungen werden zunehmend im industriellen Umfeld (Industrial Ethernet) eingesetzt und benötigt. Der industrielle Einsatz stellt jedoch erhöhte Anforderungen an die EMV-Störsicherheit, den Betriebstemperaturbereich, den Schutz gegen Schmutz, Staub und Spritzwasser, die Beständigkeit gegen diverse Medien wie Öl, Schmierstoffe und Säuren von Steckverbindern. Eine häufige Verwendung besteht in dem Anschluss von Sensoren oder Aktoren in der industriellen Anlagentechnik. Über geeignete Anschlusskabel erfolgt dabei die energetische Versorgung der Sensoren bzw. Aktoren, gleichzeitig werden jedoch Signale und/oder Daten über die Datenstecker übertragen.

Durch unerwünschte elektromagnetische Störeinflüsse und Störeinstrahlungen durch zum Beispiel induktive Näherungsschalter können Funktionsstörungen in den industriellen Anlagen auftreten. Solche EMV-Störungen (induktive bzw. kapazitive oder galvanische Störeinflüsse) sind allerdings zur Gewährleistung der Betriebssicherheit zu vermeiden. Um eine mögliche Beeinträchtigung einzelner Komponenten in einer industriellen Anlage durch EMV-Störungen (elektromagnetische Störeinflüsse) zu verhindern, werden häufig speziell geschirmte Anschlusskabel eingesetzt, die erheblich teurer sind als nicht abgeschirmte Kabel.

Die im Stand der Technik hierbei bekannten Abschirmkonzepte sind jedoch immer für ganz bestimmte Störeinflüsse optimiert.

So ist aus dem Dokument WO 2014/082623 A1 ein Isolierkörper mit einem integrierten Schirmelement bekannt. Die Druckschrift US 2012/0034809 A1 beschäftigt sich mit einem Steckverbinder zum Anschluss eines mehradrigen Kabels an Kontakten in getrennten Kontaktaufnahmen, zwischen denen ein Schirmkreuz angeordnet ist. Aus der US 7,972,173 B1 ist eine geschirmte Coax-Steckverbindung bekannt, bei der metallische Federn eine elektrische Schirmanbindung herstellen.

Um verschiedene Abschirmkonzepte realisieren zu können, werden von den Anbietern abgeschirmter Anschlusskabel verschiedene Kabelvarianten angeboten. Bei der Planung einer technischen bzw. industriellen Anlage, bei der Daten und Signale zu übertragen sind, muss sich der Anwender für ein bestimmtes Abschirmkonzept und ausreichende Schirmdämpfung entscheiden und die einzelnen Anlagekomponenten anschließend entsprechend miteinander verkabeln.

Die aktuellen Automatisierungsprozesse fordern jedoch neben der grundsätzlichen Möglichkeit der Datenübertragung die Übertragungsmöglichkeit sehr hoher Datenmengen bei stetig wachsenden Übertragungsgeschwindigkeiten. Mit den so genannten M12-Steckverbindern sollen aktuell Datenraten bis 10 Gigabit/s übertragen werden.

Der 10GBASE-T Standard verwendet wie schon 1000BASE-T jeweils vier Paare aus verdrillten Doppeladern. Die dafür verwendete strukturierte Verkabelung wird im globalen Standard ISO/IEC 11801 sowie in TIA-568A/B beschrieben.

Bei der Datenübertragung wird der Datenstrom auf die vier Adernpaare aufgeteilt, so dass auf jedem Adernpaar jeweils 2,5 Gbit/s in eine Transferrichtung d.h. in Sende- und in Empfangsrichtung übertragen werden müssen.

Durch die hohe Signalrate müssen aber verschiedene Vorkehrungen getroffen werden, um die Übertragungssicherheit zu gewährleisten. Neben den Störungen von außen treten Störungen bei der Datenübertragung hochfrequenter Signale innerhalb des Kabels auf. Solche Störungen werden passiv durch Maßnahmen im Kabel vermindert, wobei in der Regel für ausreichenden Potentialabstand zwischen den Aderpaaren zu sorgen ist.

Nicht verhindert werden kann das sogenannte Fremdübersprechen (Alien Crosstalk), also das Nebensprechen benachbarter, über längere Strecken eng gebündelter unzureichend geschirmter Kabel. Deshalb sind in den einschlägigen Normen entsprechende Kabel der geeigneten CAT-Kategorie vorgesehen.

Es ist allerdings erforderlich, dass an den Schnittstellen an denen lösbare Steckverbinder eingesetzt werden, die Kabelschirmung entsprechend von einem Steckverbinder an den anderen übergeben wird und ferner innerhalb der Kabelstrecke im Steckverbinder keine unerwünschten Störeffekte auftreten und ein Übersprechen bzw. Nebensprechen sicher verhindert werden soll.

Es ist daher Aufgabe der vorliegenden Erfindung vorbesagte Probleme und Nachteile zu überwinden und eine betreffend der Störanfälligkeit verbesserte bzw. optimierte Rundsteckverbindung, vorzugsweise zur Datenübertragung bis 10 Gigabit bereit zu stellen, die kostengünstig herzustellen ist und eine hohe Betriebssicherheit aufweist.

Diese Aufgabe wird durch eine Steckverbindung gemäß den Merkmalen von Anspruch 1 gelöst.

Der Grundgedanke der Erfindung liegt dabei in der Ausgestaltung einer spezifischen Schirmeinrichtung, die mehreren Kontakthalterungsmittel und eine Schirmübergabe aufweist, um den Schirm vom Steckverbinder auf den korrespondierenden Gegenstecker z.B. eine Buchse überzuführen, wobei die Schirmeinrichtung so ausgebildet ist, dass eine sichere Kontaktierung des Kabelschirms gewährleistet ist.

Die Besonderheit besteht darin, dass nach dem erfindungsgemäßen Konzept auch die Möglichkeit besteht den Schirm der Adernpaare (Twisted Pairs) isoliert d. h. vom Potential getrennt vom äußeren Schirm der Mantelleitung zu führen. Anders ausgedrückt besteht ein Aspekt der vorliegenden Erfindung darin, dass ein Steckverbinderkonzept bereitgestellt wird, bei dem zwei getrennte Schirmführungen möglich sind.

Ein weiterer Aspekt der vorliegenden Erfindung besteht darin, dass die Schirmung innerhalb des Steckverbinders über ein inneres Schirmkreuz mittels eines axial beweglichen und federgelagerten Kontakts stirnseitig an den Gegenstecker übertragen wird.

Erfindungsgemäß wird demnach ein Rundsteckverbinder, vorzugsweise ein M12- Rundsteckverbinder mit einem abgeschirmten Anschlusskabel mit wenigstens vier Aderpaaren bereitgestellt, wobei der Rundsteckverbinder mit einem elektrisch leitenden Gehäuse ausgebildet ist in dem eine geschirmte Kontaktträgeranordnung aus wenigstens einem Kontaktträgerhalter, einem elektrisch leitfähiges Schirmungskreuz und vier Kontaktträger aufgenommen ist, wobei das Schirmungskreuz vier (nach außen ragende) Schirmungsstege aufweist, die auf diese Weise vier zueinander abgeschirmte Kontaktträgeraufnahmebereiche räumlich voneinander trennen, wobei in jedem Kontaktträgeraufnahmebereich ein (vorzugsweise viertelkreissegmentförmiger) Kontaktträger mit je zwei Kontakten (zum Anschluss an ein je ein Adernpaar) angeordnet ist. Erfindungsgemäß ist vorgesehen, dass jeder Kontaktträger einen von einer Vormontagestellung in eine Endmontagestellung auslenkbaren Flügel aufweist, der jeweils in seiner ausgelenkten Endmontagestellung eine dem jeweiligen Adernpaar zugeordnete Kabelschirmung an das Schirmungskreuz drückt. Das Schirmkreuz kann weiter bevorzugt vier isolierte d. h. potentialgetrennte Schirmungsstege bzw. Bereiche aufweisen, die jeweils zur Kontaktierung mit einem der Kabelschirme der Adernpaare (twisted pairs) vorgesehen sind.

In einer vorteilhaften Ausführungsform der Erfindung ist vorgesehen, dass der jeweilige auslenkbare Flügel ein nach außen ragendes Betätigungselement aufweist, welches bestimmungsgemäß beim Einschieben der Kontaktträgeranordnung in das Gehäuse an einer Innenwand des Rundsteckverbinders, vorzugsweise des Gehäuses von seiner Vormontagestellung in seine Endmontagestellung betätigt wird und dann den Kabelschirm gegen den entsprechenden Kontaktbereich am Schirmungskreuz drückt.

In einer weiter bevorzugten Ausführungsform der Erfindung ist vorgesehen, dass die Kontaktträger jeweils einen die Kontakte umschließenden Kontaktträgerhalteabschnitt und einen sich daran anschließenden einseitig offenen Kontaktträgeraufnahmeabschnitt aufweisen an den sich der jeweilige zuvor genannte Flügel anschließt.

Weiter vorteilhaft ist es, wenn das Betätigungselement in der Form einer aus dem Flügel hervorstehenden Finne mit einer gegenüber einer Verbindungsbasis der Finne mit dem Flügel schräg (gegenüber der Steckrichtung) ansteigendem Finnenrücken ausgebildet ist. Diese schräge Rampe wirkt beim Einstecken als Steuerkurve, so dass der Flügel entsprechend nach innen ausgelenkt wird.

Der Kontaktträgerhalter ist mit Vorteil so ausgebildet, dass er das Schirmungskreuz zumindest teilweise aufnimmt bzw. hält.

Es kann mit Vorteil erfindungsgemäß weiter vorgesehen werden, dass der Kontaktträgerhalter zwei offene Halbschalen zur Aufnahme von Kontaktabschnitten der Kontakte ausbildet, die bevorzugt in der montierten Stellung gegenüber dem einseitig offenen Kontaktträgeraufnahmeabschnitt des jeweiligen Kontaktträgers angeordnet ist, so dass jeweils eine Halbschale des Kontaktträgers und eine Halbschale des Kontaktträgerhalters den Kontakt gemeinsam umfassen.

In einer ebenfalls vorteilhaften Ausführungsform der Erfindung ist vorgesehen, dass die Kontaktträgeranordnung an einer zylinderförmigen Kabeldurchlasshülse mittel einem oder mehrerer Haltearme befestigt ist, wobei an wenigstens einem Armende eines der Haltearme eine fensterartige Öffnung (Durchbruch) zum Eingriff in eine Haltenase der Kabeldurchlasshülse vorgesehen ist und wobei die Haltearme von dem Kontaktträgerhalter ausgebildet werden. Ein weiterer Arm kann mit einer in Kontakterstreckungsrichtung stirnseitigen Öffnung ausgebildet sein, die sich über ein an der Kabeldurchlasshülse hervorstehenden Stift schieben lässt und so den Arm fixiert.

Erfindungsgemäß ist in einer bevorzugten Ausgestaltung der erfinderischen Steckverbindung im Zentrum der Kontaktträgeranordnung als Schirmübergabemittel ein axial in Steckrichtung federgelagerter Kontakt bzw. Pin vorgesehen, der in einem mit einem entsprechenden Gegenstecker zusammengesteckten Zustand federkraftbeaufschlagt ein entsprechend korrespondierendes Schirmelement des Gegensteckers kontaktiert. Erfindungsgemäß ist demnach auch ein Steckverbindersystem aus einem wie zuvor beschriebenen Steckverbinderpaar vorgesehen.

In einer ebenfalls bevorzugten Ausführungsform der Erfindung ist vorgesehen, dass am Schirmkreuz jeweils zwischen zwei unmittelbar benachbarten Stegen, die vorzugsweise in einem Winkel von 90 ° zueinander orientiert sind je ein unter einem Winkel von etwa 45° nach außen vom Schirmkreuz wegstehender Halteblock vorgesehen ist, auf den jeweils ein, eine korrespondierende Öffnung aufweisender Kontaktträger, vorzugsweise klemmend, aufgesteckt ist. Hierdurch ergibt sich zusammen mit der Ausführung des Kontaktträgerhalters eine besonders kompakte Bauform.

Ein weiterer Aspekt der vorliegenden Erfindung betrifft eine Ausführungsform bei der das Anschlusskabel eine äußere Schirmung und eine davon getrennte jeweils die Adernpaare umgebende innerer Schirmung aufweist, wobei das Schirmkreuz jedoch nur mit der inneren Schirmung des Anschlusskabels verbunden ist und die äußere Schirmung davon getrennt geführt ist.

Andere vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt.

Es zeigen:
- Fig.1: eine perspektivische Ansicht einer Baugruppe aus Kontaktträgeranordnung und Kabeldurchlasshülse gemäß einer beispielhaften Ausführungsform der Erfindung,
- Fig.2: eine perspektivische Ansicht der Baugruppe aus Kontaktträgeranordnung und Kabeldurchlasshülse gemäß der Figur 1 zusammen mit einem Gehäuse,
- Fig.3: eine perspektivische Ansicht eines Kontaktträgers mit eingesetzten Kontakten,
- Fig.4: eine schematische Schnittansicht durch eine Ausführungsform eines erfindungsgemäßen Steckverbinders mit einem Gegenstecker,
- Fig.5: eine schematische Schnittansicht durch eine weitere Ausführungsform eines erfindungsgemäßen Steckverbinders und
- Fig.6: eine weitere Schnittansicht quer durch einen Steckverbinder gemäß Figur 5.

Bei der folgenden Beschreibung von Ausführungsbeispielen der vorliegenden Erfindung wird darauf hingewiesen, dass gleiche Bezugszeichen in den Figuren auf gleiche strukturelle und/oder funktionale Merkmale hinweisen.

Die Figuren 1 bis 3 zeigen jeweils perspektivische Ansichten von Teilen einer Baugruppe einer erfindungsgemäßen Steckverbindung 1, wobei die Figur 1 eine Kontaktträgeranordnung 20 mit einer Kabeldurchlasshülse gemäß einer beispielhaften Ausführungsform einer erfindungsgemäßen Steckverbindung 1 zeigt, wie diese in den Schnittansichten der Figuren 4 bzw. 5 dargestellt sind. In der Figur 2 ist zusätzlich ein Gehäuse 10 der Steckverbindung 1 dargestellt, in weiches die daneben dargestellt Kontaktträgeranordnung 20 montiert wird.

In der Figur 5 ist eine schematische Schnittansicht eines Rundsteckverbinders 1 mit einem abgeschirmten Anschlusskabel 100 gezeigt. Weiter dargestellt ist der schematische Verlauf der Leitungen von zwei der Adernpaaren 100a, 100b. Der Rundsteckverbinder 1 ist mit einem elektrisch leitenden Gehäuse 10 ausgebildet in dem die geschirmte Kontaktträgeranordnung 20 aus dem Kontaktträgerhalter 30, dem elektrisch leitfähiges Schirmungskreuz 40 und vier Kontaktträger 50 aufgenommen wird. Das Schirmungskreuz 40 weist vier Schirmungsstege 41 auf.

Wie in der Figur 1 weiter zu erkennen ist, trennen die vier Schirmungsstege das Gehäuseinnere in vier zueinander abgeschirmte Kontaktträgeraufnahmebereiche 42a, 42b, 42c, 42d räumlich ab. In jeden der Kontaktträgeraufnahmebereiche 42a, 42b, 42c, 42d ist je ein Kontaktträger 50 mit je zwei Kontakten 60, 61 angeordnet. Jedes Kontaktpaar 60, 61 ist einer "twisted pair" Leitung, also einem geschirmten Adernpaar zugeordnet bzw. mit je einer Leitung des Adernpaars verbunden.

Jeder Kontaktträger 50 weist, wie dies deutlich in der Figur 3 ersichtlich ist, einen Flügel 51 auf. Der Flügel 51 ist über einen flexiblen Verbindungssteg 51a mit einem einseitig offenen Kontaktträgeraufnahmeabschnitt 50b des Kontaktträgers 50 verbunden. An den Kontaktträgeraufnahmeabschnitt 50b schließt sich ein die beiden Kontakte 60, 61 umschließender Kontaktträgerhalteabschnitt 50a an. Der Kontaktträgerhalteabschnitt 50a weist zwei in Steckrichtung des Steckverbinders durchgehende Kanäle auf, durch die je ein Kontakt 60 bzw. 61 montiert ist. Die Kontakte 60, 61 stützen sich an Haltevorsprüngen 60a ab. Der einseitig offenen Kontaktträgeraufnahmeabschnitt 50b weist für jeden Kontakt 60 bzw. 61 eine offene Halbschale 55a, 55b je in Form einer Nut auf, die der Außenkontur (d.h. der Form und dem Radius) der Kontakte entsprechend nachgebildet ist. Der Flügel weist fluchtend in Steckrichtung mit den Halbschalen 55a, 55b je einen Flügelabschnitt 56a, 56b auf, die je durch einen seitlich offenen Spalt 57 vom Kontaktträgeraufnahmeabschnitt 50b getrennt sind. Die Dicke des Flügels 51 ist deutlich gegenüber der Dicke des Kontaktträgers im Bereich des Kontaktträgeraufnahmeabschnittes 50b reduziert (in etwa 15 - 25% der Dicke des Kontaktträgeraufnahmeabschnittes 50b). Der Flügel 51 ist vorliegend mit einer Finne 52 versehen. Der Flügel 51 kann elastisch von einer (wie in Figur 2 gezeigten) Vormontagestellung in eine (wie in Figur 5 gezeigten) Endmontagestellung ausgelenkt werden, wobei die Schirmung 101 des jeweiligen Kontaktpaares der zugeordneten Adernpaare 100a, 100b durch die jeweiligen Flügel 51 sicher kontaktierend an das Schirmungskreuz 40 gedrückt werden, wie dies in der Schnittansicht der Figur 6 ersichtlich ist. In der Figur 3 ist ferner eine in etwa quaderförmige Ausnehmung 58 im Kontaktträgerhalteabschnitt 50a eingebracht. Der Kontaktträgerhalteabschnitt 50a weist einen in etwa viertelkreisförmigen Querschnitt auf und erstreckt sich in Erstreckungsrichtung der Kontakte 60, 61 und bildet zwei im Winkel von etwa 90° aufeinander stehender Seitenflächen 57a, 57b aus, die über eine teilzylindermantelförmige gebogene Fläche 57c miteinander einen Teil der Außenseite des Kontaktträgerhalteabschnittes 50a ausbilden. Am Schirmkreuz 40 jeweils zwischen zwei unmittelbar benachbarten Stegen 41, die vorliegend unter einem Winkel von 90° zueinander orientiert sind, ist je ein unter einem Winkel von etwa 45° nach außen vom Schirmkreuz 40 wegstehender Halteblock 44 vorgesehen, auf den jeweils ein Kontaktträger 50 mit seiner korrespondierenden Öffnung 58 klemmend aufgesteckt ist.

Der jeweilige Flügel 51 weist ein nach außen ragendes Betätigungselement 52 (hier Finne 52) auf, welches beim Einschieben der Kontaktträgeranordnung 20 in das Gehäuse 10 an einer Innenwand 11 des Rundsteckverbinders und zwar des Gehäuses 10 von seiner Vormontagestellung in seine Endmontagestellung betätigt wurde.

Das Betätigungselement 52 ist in der Form einer aus dem Flügel 51 hervorstehenden Finne mit einer gegenüber einer Verbindungsbasis 53 der Finne mit dem Flügel 51 schräg ansteigendem Finnenrücken 54 ausgebildet.

In der Figur 1 ist ferner zu erkennen, dass der Kontaktträgerhalter 30 das Schirmungskreuz 40 teilweise aufnimmt und trägt. Der Kontaktträgerhafter 30 weist zwei einstückig ausgebildete offene Halbschalen 31a, 31b zur Aufnahme von Kontaktabschnitten der Kontakte 60, 61 auf. Diese Halbschalen 31a, 31b liegen im montierten Zustand der Kontaktträger 50 jeweils korrespondierend gegenüber der Halbschalen 55a, 55b und umschließen hintere Abschnitte der Kontakte 60, 61.

Die zusammenmontierte Kontaktträgeranordnung 20 (siehe Figur 2) ist an einer zylinderförmigen Kabeldurchlasshülse mittels einem oder mehrerer Haltearme 33 befestigt. An dem dargestellten Armende 33a des Haltearms 33 ist eine fensterartige Öffnung 34 zum Eingriff in eine Haltenase der Kabeldurchlasshülse vorgesehen, wobei die Haltearme 33 von dem Kontaktträgerhalter 30 einstückig ausgebildet werden.

In der Figur 4 ist zu erkennen, dass im Zentrum der Kontaktträgeranordnung 20 als Schirmübergabemittel ein axial in Steckrichtung federgelagerter Kontaktpin 70 vorgesehen ist, der in einem mit einem entsprechenden Gegenstecker 1' zusammengesteckten Zustand federkraftbeaufschlagt ein entsprechend korrespondierendes Schirmelement 70' des Gegensteckers 1' kontaktiert.

## Patentansprüche

1. Rundsteckverbinder (1) mit einem abgeschirmten Anschlusskabel (100) mit wenigstens vier Adernpaaren (100a, 100b), wobei der Rundsteckverbinder (1) mit einem elektrisch leitenden Gehäuse (10) ausgebildet ist in dem eine geschirmte Kontaktträgeranordnung (20) aus wenigstens einem Kontaktträgerhalter (30), einem elektrisch leitfähiges Schirmungskreuz (40) und vier Kontaktträger (50) aufgenommen ist, wobei das Schirmungskreuz (40) vier Schirmungsstege (41) aufweist, die vier zueinander abgeschirmte Kontaktträgeraufnahmebereiche (42a, 42b, 42c, 42d) räumlich trennen, wobei in jedem Kontaktträgeraufnahmebereich (42a, 42b, 42c, 42d) ein Kontaktträger (50) mit je zwei Kontakten (60, 61) angeordnet ist, **dadurch gekennzeichnet, dass** jeder Kontaktträger (50) einen Flügel (51) mit einem nach außen ragendes Betätigungselement (52) aufweist, welches beim Einschieben der Kontaktträgeranordnung (20) in das Gehäuse (10) an einer Innenwand (11) des Gehäuses (10) von seiner Vormontagestellung in seine Endmontagestellung betätigt wird, wobei der jeweilige Flügel (51) in seiner ausgelenkten Endmontagestellung eine das jeweilige Adernpaar (100a, 100b) umgebende Schirmung (101) an das Schirmungskreuz (40) drückt.

2. Rundsteckverbinder (1) gemäß Anspruch 1, **dadurch gekennzeichnet, dass** die Kontaktträger (50) jeweils einen die Kontakte (60, 61) umschließenden Kontaktträgerhalteabschnitt (50a) und einen sich daran anschließenden einseitig offenen Kontaktträgeraufnahmeabschnitt (50b) aufweisen an den sich der jeweilige Flügel (51) anschließt.

3. Rundsteckverbinder (1) gemäß einem der Ansprüche 1 oder 2, **dadurch gekennzeichnet, dass** das Betätigungselement (52) in der Form einer aus dem Flügel (51) hervorstehenden Finne mit einem gegenüber einer Verbindungsbasis (53) der Finne mit dem Flügel (51) schräg ansteigendem Finnenrücken (54) ausgebildet ist.

4. Rundsteckverbinder (1) gemäß einem der vorhergehenden Ansprüche, **dadurch gekennzeichnet, dass** der Kontaktträgerhalter (30) das Schirmungskreuz (40) zumindest teilweise aufnimmt.

5. Rundsteckverbinder (1) gemäß einem der vorhergehenden Ansprüche, **dadurch gekennzeichnet, dass** der Kontaktträgerhalter (30) zwei offene Halbschalen (31a, 31b) zur Aufnahme von Kontaktabschnitten der Kontakte (60, 61) ausbildet.

6. Rundsteckverbinder (1) gemäß einem der vorhergehenden Ansprüche, **dadurch gekennzeichnet, dass** die Kontaktträgeranordnung (20) an einem zylinderförmigen Kabeldurchlasshülse mittel einem oder mehrerer Haltearme (33) befestigt ist, wobei an wenigstens einem Armende (33a) eine fensterartige Öffnung (34) zum Eingriff in eine Haltenase der Kabeldurchlasshülse vorgesehen ist und wobei die Haltearme (33) von dem Kontaktträgerhalter (30) ausgebildet werden.

7. Rundsteckverbinder (1) gemäß einem der vorhergehenden Ansprüche, **dadurch gekennzeichnet, dass** im Zentrum der Kontaktträgeranordnung (20) als Schirmübergabemittel ein axial in Steckrichtung federgelagerter Kontaktpin (70) vorgesehen ist, der in einem mit einem entsprechenden Gegenstecker zusammengesteckten Zustand federkraftbeaufschlagt ein entsprechend korrespondierendes Schirmelement des Gegensteckers kontaktiert.

8. Rundsteckverbinder (1) gemäß einem der vorhergehenden Ansprüche, **dadurch gekennzeichnet, dass** am Schirmkreuz (40) jeweils zwischen zwei unmittelbar benachbarten Stegen (41), die in einem Winkel von 90 ° zueinander orientiert sind je ein unter einem Winkel von etwa 45° nach außen vom Schirmkreuz (40) wegstehender Halteblock (44) vorgesehen ist, auf den jeweils ein, eine korrespondierende Öffnung aufweisender Kontaktträger (50) klemmend aufgesteckt ist.

9. Rundsteckverbinder (1) gemäß einem der vorhergehenden Ansprüche, **dadurch gekennzeichnet, dass** das Anschlusskabel (100) eine äußere Schirmung (102) und eine davon getrennte jeweils die Adernpaare (101, 102) umgebende innerer Schirmung (101) aufweist, wobei das Schirmkreuz (40) nur mit der inneren Schirmung (101) des Anschlusskabels (100) verbunden ist und die äußere Schirmung (102) davon getrennt ist.

## Claims

1. Circular connector (1) having a shielded connecting cable (100) having at least four pairs of wires (100a, 100b), wherein the circular connector (1) is formed with an electrically conductive housing (10) in which a shielded contact support arrangement (20) from at least one contact support fastener (30), one electrically conductive shield cross (40) and four contact supports (50) is received, wherein the shield cross (40) has four shield webs (41) spatial separating four contact support receiving regions (42a, 42b, 42c, 42d) shielded to each other, wherein in every contact support receiving region (42a, 42b, 42c, 42d) a contact support (50) is disposed each having two contacts (60, 61), **characterized in that** each contact support (50) has a wing (51) having an actuator (52) protruding outwards, which is actuated during insertion of the contact support arrangement (20) into the housing (10) at an inner wall (11) of the housing (10) from its pre-mounting position to its end-mounting position, wherein the respective wing (51) presses a shield (101) surrounding the respective pair of wires (100a, 100b) to the shield cross (40) in its deflected end-mounting position.

2. Circular connector (1) according to claim 1, **characterized in that** the contact supports (50) each have a contact support holding portion (50a) surrounding the contacts (60, 61) and a thereon connected opened on one side contact support receiving segment (50b) at which the respective wing (51) connects.

3. Circular connector (1) according to one of the claims 1 or 2, **characterized in that** the actuator (52) is formed in the shape of a fin protruding from the wing (51) having a fin back (54) inclined rising compared to a connecting basis (53) of the fin having the wing (51).

4. Circular connector (1) according to one of the preceding claims, **characterized in that** the contact support fastener (30) at least partially receives the shield cross (40).

5. Circular connector (1) according to one of the preceding claims, **characterized in that** the contact support fastener (30) forms two opened half-shells (31a, 31b) for receiving contact segments of the contacts (60, 61).

6. Circular connector (1) according to one of the preceding claims, **characterized in that** the contact support arrangement (20) is attached to a cylindrical-shaped cable passage sleeve by means of one or more supporting arms (33), wherein at least on one arm end (33a) a window like opening (34) for engagement into a holding nose of the cable passage sleeve is provided and wherein the holding arms (33) are formed by the contact support fastener (30).

7. Circular connector (1) according to one of the preceding claims, **characterized in that** in the centre of the contact support arrangement (20) a contact pin axially spring-mounted in plug-in direction is provided as a shield transfer means, which in a state plugged together with a respective mating connector spring-biased contacts a respective corresponding shield element of the mating connector.

8. Circular connector (1) according to one of the preceding claims, **characterized in that** at the shield cross (40) respectively between two directly adjacent webs (41) oriented to each other in an angle of 90° respectively an in an angle of approximately 45° outwards from the shield cross (40) protruding support block (44) is provided, on which respectively a contact support (50) having a corresponding opening is calmpingly plugged.

9. Circular connector (1) according to one of the preceding claims, **characterized in that** the connecting cable (100) has an outer shield (102) and a thereof separated inner shield (101) respectively surrounding the pairs of wires (101, 102), wherein the shield cross (40) is connected only to the inner shield (101) of the connecting cable (100) and the outer shield (102) is separated thereof.

## Revendications

1. Connecteur à fiche cylindrique (1) avec un câble de raccordement blindé (100) avec au moins quatre paires de fils (100a, 100b), dans lequel le connecteur à fiche cylindrique (1) est réalisé avec un boîtier électriquement conducteur (10) dans lequel un ensemble porte-contact blindé (20) comportant au moins un support porte-contact (30), une croix de blindage électriquement conductrice (40) et quatre porte-contact (50) est reçu, dans lequel la croix de blindage (40) présente quatre traverses de blindage (41), qui séparent spatialement quatre zones de réception de porte-contact blindées l'une par rapport à l'autre (42a, 42b, 42c, 42d), dans lequel un porte-contact (50) avec respectivement deux contacts (60, 61) est agencé dans chaque zone de réception de porte-contact (42a, 42b, 42c, 42d), **caractérisé en ce que** chaque porte-contact (50) présente une aile (51) avec un élément d'actionnement dépassant vers l'extérieur (52), lequel est actionné lors de l'insertion de l'ensemble porte-contact (20) dans le boîtier (10) au niveau d'une paroi intérieure (11) du boîtier (10) de sa position de pré-montage à sa position de montage final, dans lequel l'aile respective (51) dans sa position de montage final déviée pousse un blindage (101) entourant la paire de fils respective (100a, 100b) sur la croix de blindage (40).

2. Connecteur à fiche cylindrique (1) selon la revendication 1, **caractérisé en ce que** les porte-contact (50) présentent respectivement une section de support porte-contact (50a) entourant les contacts (60, 61) et une section de réception de porte-contact (50b) s'y raccordant ouverte d'un côté au niveau de laquelle l'aile respective (51) se raccorde.

3. Connecteur à fiche cylindrique (1) selon l'une quelconque des revendications 1 ou 2, **caractérisé en ce que** l'élément d'actionnement (52) est réalisé sous la forme d'un aileron faisant saillie de l'aile (51) avec un dos d'aileron (54) montant de façon oblique par rapport à une base de liaison (53) de l'aileron avec l'aile (51).

4. Connecteur à fiche cylindrique (1) selon l'une quelconque des revendications précédentes, **caractérisé en ce que** le support porte-contact (30) reçoit au moins en partie la croix de blindage (40).

5. Connecteur à fiche cylindrique (1) selon l'une quelconque des revendications précédentes, **caractérisé en ce que** le support porte-contact (30) forme deux demi-coques ouvertes (31a, 31b) pour la réception de sections de contact des contacts (60, 61).

6. Connecteur à fiche cylindrique (1) selon l'une quelconque des revendications précédentes, **caractérisé en ce que** l'ensemble porte-contact (20) est fixé sur une douille de passage de câble cylindrique au moyen d'un ou plusieurs bras de retenue (33), dans lequel une ouverture de type fenêtre (34) est prévue à au moins une extrémité de bras (33a) pour la mise en prise avec un nez de retenue de la douille de passage de câble et dans lequel les bras de retenue (33) sont réalisés par le support porte-contact (30).

7. Connecteur à fiche cylindrique (1) selon l'une quelconque des revendications précédentes, **caractérisé en ce qu'**au centre de l'ensemble porte-contact (20), une broche de contact (70) montée axialement sur ressort dans la direction d'enfichage est prévue en tant que moyen de transfert de blindage, qui dans un état assemblé avec une contrefiche correspondante est en contact par force de ressort avec un élément de blindage correspondant en conséquence de la contrefiche.

8. Connecteur à fiche cylindrique (1) selon l'une quelconque des revendications précédentes, **caractérisé en ce que** respectivement un bloc de retenue (44) s'éloignant vers l'extérieur de la croix de blindage (40) selon un angle d'environ 45°, sur lequel respectivement un porte-contact (50) présentant une ouverture correspondante est inséré par serrage, est prévu au niveau de la croix de blindage (40) respectivement entre deux traverses directement adjacentes (41), qui sont orientées selon un angle de 90° l'une par rapport à l'autre.

9. Connecteur à fiche cylindrique (1) selon l'une quelconque des revendications précédentes, **caractérisé en ce que** le câble de raccordement (100) présente un blindage extérieur (102) et un blindage intérieur (101) qui en est séparé entourant respectivement les paires de fils (101, 102), dans lequel la croix de blindage (40) est reliée uniquement au blindage intérieur (101) du câble de raccordement (100) et le blindage extérieur (102) en est séparé.
